# EUROPÄISCHE PATENTSCHRIFT

(11) **EP 1 801 275 B1**
(45) Veröffentlichungstag und Bekanntmachung des Hinweises auf die Patenterteilung: **21.10.2015**
(21) Anmeldenummer: 05027835.7
(22) Anmeldetag: 20.12.2005
(51) Int. Cl.: D04B 1/24

(54) **Verfahren zur Herstellung eines mit Ärmeln versehenen Kleidungsstücks**
Method of making a sleeved garment
Procédé pour obtenir un vêtement à manches

(43) Veröffentlichungstag der Anmeldung: 27.06.2007
(73) Patentinhaber: H. Stoll GmbH & Co. KG, 72760 Reutlingen (DE)
(72) Erfinder: Schmidt, Henning, 72770 Reutlingen (DE); Collura, Francesco, 70806 Kornwestheim (DE); Ulmer, Achim, 72764 Reutlingen (DE)
(74) Vertreter: Kohler Schmid Möbus Patentanwälte

(56) Entgegenhaltungen:
- EP-A1- 1 258 552
- DE-A1- 2 041 637
- GB-A- 2 183 264

## Beschreibung

Die Erfindung betrifft ein Verfahren zur Herstellung eines mit Ärmeln versehenen Kleidungsstücks auf einer Flachstrickmaschine mit mindestens zwei Nadelbetten als Schlauch-Rund-Fertiggestrick, wobei die beiden Ärmel und das Rumpfteil zunächst mit getrennten Fadenführern als schlauchförmige Gestricke gefertigt werden, gemäß dem Oberbegriff von Anspruch 1.

Ein derartiges Verfahren ist beispielsweise aus der EP 0 857 800 B1 bekannt.

Aus der DE 2 041 637 ist die Herstellung eines Schlauch-Rund-Fertiggestricks mit Ärmeln bekannt. Dabei wird ein Rumpfschlauch bis zum Ärmelansatz auf normalen Nadelbetten gestrickt. Die Ärmelschläuche für den linken und rechten Ärmel werden bis zu ihrer kompletten Länge auf Zusatznadelbetten gestrickt. Danach werden die Randmaschen der Ärmel auf die Randmaschen der Vorder- und Hinterseite des Rumpfes übertragen.

Aus der GB 2 183 264 A ist es bekannt, den Rumpfteil und die Ärmel eines Gestricks zu stricken und anschließend die Ärmel mit dem Rumpfteil zu verbinden, wobei die Ärmel zunächst bis zur Verbindung im Achselbereich mit dem Rumpfteil gestrickt werden. Anschließend wird ein oberer Teil des Rumpfteils gleichzeitig mit dem restlichen Ärmelteil gestrickt.

Beim Bilden von Schlauch-Rund-Fertiggestricken werden ab der Anbindung der Ärmelschläuche an den Rumpfschlauch weiterhin Maschen für die Ärmelbereiche gestrickt, sodass während der Anbindung die Länge und Form der Ärmel beeinflussbar ist. Abhängig von der Form, wie die Ärmel mit dem Rumpf verbunden werden - von senkrecht zur Schulter über schräg verlaufend zur Schulter bis Raglanärmel - sind mehrmalige Umhängevorgänge mit Maschen derselben Maschenreihe des Ärmels notwendig. Alle auf die Masche der jeweiligen Randnadeln folgenden Maschen müssen den Umhängevorgang mehrmals mitmachen. Dies stellt eine erhebliche Belastung für den Strickfaden dar, aus welchem die Maschen gebildet sind. Bei derartigen Belastungen reißt dann häufig der Faden einer oder mehrerer Maschen. Dadurch wird das gesamte Gestrickstück unbrauchbar.

Aufgabe der vorliegenden Erfindung ist es demgegenüber, ein Verfahren bereitzustellen, mit dem Ärmeln schonend an ein Rumpfteil angebunden werden können.

Erfindungsgemäß wird diese Aufgabe auf ebenso überraschende wie wirkungsvolle Art und Weise durch ein Verfahren mit den Merkmalen des Anspruchs 1 gelöst. Dadurch müssen erheblich weniger Maschen umgehängt werden als im Stand der Technik. Das Risiko, dass ein Faden reißt, wird hierdurch erheblich vermindert.

Bei einer bevorzugten Verfahrensvariante werden während des Anbindens der Ärmel die Rumpfvorderseite und die Rumpfhinterseite als flächige Gestricke auf gegenüberliegenden Nadelbetten gebildet. Für das Anbinden der Ärmel wird somit das Rumpfteil in ein Vorderteil und ein Hinterteil aufgespaltet. Durch den Maschenbildungsvorgang wird mit den Randnadeln der Rumpfvorderseite und der Rumpfhinterseite eine Doppelmasche abgestrickt und über die neu entstandenen Maschen die Verbindung von Rumpfteil und Ärmeln realisiert. Mit dieser Vorgehensweise ist jeder beliebige Ärmelansatz realisierbar.

Bei einer besonders bevorzugten Verfahrensvariante ist vorgesehen, dass beim Anbinden der Ärmel an das Rumpfteil mittels einer Umhängetechnik nur die Randmasche(n) der Ärmel am Umhängevorgang beteiligt werden. Somit gibt es kein Mehrfachumhängen von Maschen des Ärmels. Das erfindungsgemäße Verfahren bietet somit eine höchstmögliche Sicherheit gegen das Maschenplatzen, welches seine Ursache im mehrmaligen Umhängen derselben Masche(n) hat.

Bei einer bevorzugten Ausgestaltung des erfindungsgemäßen Verfahrens kann vorgesehen sein, dass im Bereich zwischen dem Beginn der Ärmelanbindung und der Schulter jeweils folgende an der Verbindung beteiligte Ärmelmaschen (Randmaschen) auf Nadeln umgehängt werden, welche Maschen der Rumpfvorderseite oder der Rumpfhinterseite tragen:
- die der Rumpfvorderseite nächste Masche der Vorderseite des linken Ärmels auf die linksseitig äußerste Masche der Rumpfvorderseite;
- die der Rumpfhinterseite nächste Masche der Hinterseite des linken Ärmels auf die linksseitig äußerste Masche der Rumpfhinterseite;
- die der Rumpfvorderseite nächste Masche der Vorderseite des rechten Ärmels auf die rechtsseitig äußerste Masche der Rumpfvorderseite;
- die der Rumpfhinterseite nächste Masche der Hinterseite des rechten Ärmels auf die rechtsseitig äußerste Masche der Rumpfhinterseite.

Vorzugsweise wird mit allen Nadeln, die Maschen der Rumpfvorderseite tragen, und mit allen Nadeln, die Maschen der Rumpfrückseite tragen, jeweils zumindest eine Maschenreihe gebildet, bevor erneut Ärmelmaschen zu Maschen der Rumpfvorderseite und/oder Rumpfhinterseite dazugehängt werden. Durch diese Vorgehensweise werden die Ärmel besonders effektiv angebunden.

Die Ärmel werden vor dem Anbindungsvorgang zunächst vom Rumpfteil entfernt gebildet, und wenn sie in ihrer vollständigen Länge und Form fertig gestrickt sind, mittels Umhängetechnik soweit in Richtung auf das Rumpfteil bewegt werden, bis sie sich mit ihren innersten Maschen auf den Nadeln befinden, die links bzw. rechts unmittelbar auf die vom Rumpfteil belegten Nadeln folgen.

Beim Erreichen der Schulter werden die Rumpfvorderseite und die Rumpfhinterseite vorzugsweise mittels Ketteltechnik verbunden. Das Verbinden der Rumpfvorderseite und der Rumpfhinterseite kann sich somit unmittelbar an das Anbinden der Ärmel anschließen.

Daran anschließend kann mit Nadeln im vorderen und hinteren Nadelbett, die nach dem Kettelvorgang noch mit Maschen belegt sind, ein Kragen gebildet werden. Dabei sind grundsätzlich beliebige Kragenformen denkbar. Besonders vorteilhaft ist es jedoch, wenn ein Kragen als Schlauchgestrick gebildet wird. Somit kann das Kleidungsstück vollständig auf der Strickmaschine gefertigt werden. Weitere Arbeitsgänge sind nicht notwendig.

Bei einer Ausgestaltung des Verfahrens kann vorgesehen sein, dass beim Anbinden der Ärmel die Ärmelmaschen von Nadel zu Nadel umgehängt werden. Wird diese Umhängetechnik angewendet, so können für das Gestrickstück höchstens mit jeder zweiten Nadel Maschen gebildet werden. Jeder Maschen tragenden Nadel muss eine leere Nadel gegenüber vorgesehen sein.

Alternativ kann vorgesehen sein, dass beim Anbinden der Ärmel die Ärmelmaschen über Transferelemente umgehängt werden. Bei dieser Umhängetechnik kann das Gestrickstück mit allen Nadeln oder in beliebiger Nadeleinteilung gebildet werden.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen.

In der schematischen Zeichnung sind Ausführungsbeispiele der Erfindung dargestellt, welche in der nachfolgenden Beschreibung näher erläutert werden.

Es zeigen:
- Fig. 1a - 1c: schematisch die Anbindung von Ärmeln an ein Rumpfteil;
- Fig. 2: den Strickablauf der Ärmelanbindung an das Rumpfteil entsprechend einer ersten Ausgestaltung der Erfindung;
- Fig. 3: den Strickablauf der Ärmelanbindung an das Rumpfteil entsprechend einer zweiten Ausgestaltung der Erfindung;

Die Figuren 1a - 1c zeigen in schematischer Darstellung den Ablauf der Ärmelverbindung mit dem Rumpfteil entsprechend der Erfindung.

Ausweislich Figur 1a stellt die strichpunktierte Linie A die letzte Strickreihe dar, die gebildet wurde, bevor die Ärmelanbindung an das Rumpfteil beginnen muss. Das Rumpfteil 2 wurde mit dem Fadenführer 20 als Schlauchgestrick bis zu der Länge gebildet, ab welcher die Ärmel 3, 4 mit diesem verbunden werden müssen. Das Rumpfteil 2 kann wie dargestellt in unveränderter Breite BK entstehen, oder durch Minder- und Zunahmetechniken in seiner Breite verändert werden.

Der linke Ärmel 3 und der rechte Ärmel 4 wurden in ihrer kompletten Länge LA mit den Fadenführern 30 und 40 als Schlauchgestricke gebildet. Die Ärmel 3, 4 können wie dargestellt mit ständiger Zunahme bis zu ihrer Breite BA entstehen oder durch sektorale Zunahme oder sektorale Minderung eine beliebige Form erhalten. Im Bereich BA der letzten Strickreihe A sind die Nadeln mit den Maschen belegt, mit welchen die Verbindung zum Rumpfteil geschieht. Diese Maschen müssen aber nicht alle in der letzten Strickreihe gebildet worden sein, denn die Verbindungskontur eines Ärmels kann auch in Spickeltechnik entstanden sein, insbesondere, wenn im Schulterbereich eine faltenlose Passform des fertigen Pullovers erreicht werden soll.

Wegen den benötigen Abstellbereiche für die Fadenführer 20 und 30 sowie 20 und 40 wird der linke Ärmel 3 im Abstand FL und der rechte Ärmel 4 im Abstand FR vom Rumpf 2 entfernt gebildet.

Gemäß der Fig. 1b werden der linke Ärmel 3 und der rechte Ärmel 4 mittels Umhängetechnik soweit in Richtung Rumpfteil 2 bewegt, bis sie sich mit ihren innersten Maschen auf den Nadeln befinden, die links und rechts direkt auf die vom Rumpfteil 2 belegten Nadeln folgen.

Im weiteren Strickvorgang werden die Rumpfvorderseite 2' mit dem Fadenführer 20 und die Rumpfhinterseite 2" mit dem Fadenführer 25 als flächige Gestricke gebildet.

Gemäß Figur 1c werden im Bereich zwischen dem Beginn der Ärmelanbindung (strichpunktierte Linie A) und der Schulter S folgende an der Verbindung beteiligte Randmaschen der Ärmel auf Nadeln umgehängt, welche Maschen der Rumpfvorderseite 2' oder der Rumpfhinterseite 2" tragen:
- die der Rumpfvorderseite nächste Masche der Vorderseite des linken Ärmels 3 auf die linksseitige äußerste Masche der Rumpfvorderseite 2'.
- die der Rumpfhinterseite nächste Masche der Hinterseite des linken Ärmels 3 auf die linksseitig äußerste Masche der Rumpfhinterseite 2".
- die der Rumpfvorderseite nächste Masche der Vorderseite des rechten Ärmels 4 auf die rechtsseitig äußerste Masche der Rumpfvorderseite 2'.
- die der Rumpfhinterseite nächste Masche der Hinterseite des rechten Ärmels 4 auf die rechtsseitig äußerste Masche der Rumpfhinterseite 2".

Mit allen Nadeln, die Maschen der Rumpfvorderseite 2' tragen, wird mit dem Fadenführer 20 mindestens eine Maschenreihe gebildet, und mit dem Fadenführer 25 wird mindestens eine Maschenreihe mit allen Nadeln, die Maschen für die Rumpfhinterseite tragen, gebildet.

Durch den Maschenbildungsvorgang wird mit den Randnadeln der Rumpfvorderseite 2' und der Rumpfhinterseite 2" eine Doppelmasche abgestrickt und über die neu entstandene Maschen die Verbindung von Rumpfteil und Ärmel realisiert.

Da die Randmaschen der Ärmel 3, 4 immer auf die Randnadeln der Rumpfvorderseite 2' und Rumpfhinterseite 2" umgehängt werden, befindet sich auf jeder dieser Randnadeln die Ärmelmasche hinter der Rumpfteilmasche. Dadurch kommt beim Abstricken der Randnadeln die Rumpfteilmasche auf die Sichtseite des Gestricks. Dies ergibt einen optisch sehr homogenen Verlauf der Verbindungsmaschen an der Rumpfvorderseite 2' und der Rumpfhinterseite 2".

Sobald alle als zur Verbindung verwendeten Ärmelmaschen mit der Rumpfvorderseite 2' und der Rumpfhinterseite 2" verbunden sind und so viele Strickreihen auf den beiden Rumpfseiten gebildet sind, dass der Schulterbereich S erreicht ist, wird die Rumpfvorderseite 2' mit der Rumpfhinterseite 2" in den Sektoren 21 und 22 mittels Ketteltechnik verbunden. Mit den Nadeln im vorderen und hinteren Nadelbett, die noch mit Maschen belegt sind, wird als Schlauchgestrick der Kragen 5 gebildet.

Figur 2 zeigt den Strickablauf der Ärmelverbindung mit dem Rumpfteil entsprechend einer ersten Ausgestaltung der Erfindung, unter Verwendung einer Flachstrickmaschine mit zwei sich gegenüber angeordneten Nadelbetten V, H, deren hinteres Nadelbett H die Versatzbewegungen ausführt. Das Maschenumhängen geschieht von Nadel zu Nadel und die Fadenführerbewegung kann nur in Abhängigkeit zur Bewegungsrichtung des Schlittens erfolgen.

Das Gestrick wird mit jeder zweiten Nadel auf dem vorderen und hintern Nadelbett gebildet. Jede Maschen bildende Nadel hat eine leere Nadel gegenüber. Der Strickablauf wird anhand der Reihen R beschrieben:
Reihe R0:
   - Der Schlauch des rechten Ärmels wurde auf dem vorderen Nadelbett V mit den Nadeln I, J, K und auf dem hinteren Nadelbett H mit den Nadeln i, j, k gebildet.
   - Der Schlauch des Rumpfteils wurde auf dem vorderen Nadelbett V mit den Nadeln L, M, N, O und auf dem hinteren Nadelbett H mit den
Nadeln, 1, m, n, o gebildet.
   - Der Schlauch des linken Ärmels wurde auf dem vorderen Nadelbett V mit den Nadeln P, Q, R und auf dem hinteren Nadelbett H mit den Nadeln p, q, r gebildet.
Reihe R1:
   - Die Maschen der Hinterseite des rechten Ärmels und die Maschen der Rumpfhinterseite werden auf ihre gegenüberliegenden Nadeln des vorderen Nadelbetts V umgehängt, i - 18, j - 20, k - 22 , l - 24, m - 26, n - 28, 0 - 30.
   - Die Maschen der Vorderseite des linken Ärmels werden auf ihre gegenüberliegenden Nadeln des hinteren Nadelbetts H umgehängt, P - 31, Q - 33, R - 35.
   - Die Randmasche der Hinterseite des linken Ärmels wird auf ihre gegenüberliegende Nadel des vorderen Nadelbetts V umgehängt, p - 32.
Reihe R01:
   - Alle Maschen des rechten Ärmels und des Rumpfteils befinden sich auf dem vorderen Nadelbett V, sie nehmen nicht am Versatzvorgang teil. Mit Ausnahme der Masche der Nadel p befinden sich alle Maschen des linken Ärmels auf dem hinteren Nadelbett H und nehmen am Versatzvorgang teil.
Reihe R2:
   - Nadelbettversatz um eine Nadel nach rechts.
   - Die Randmasche der Hinterseite des linken Ärmels wird auf ihre gegenüberliegende Nadel des hinteren Nadelbetts zurückgehängt, 32 - 29. Sie befindet sich jetzt auf der linken Nachbarnadel ihrer Ursprungsnadel p.
Reihe R3:
   - Nadelbettversatz um drei Nadeln nach links.
   - Die Randmasche der Vorderseite des linken Ärmels wird auf die Nadel der linksseitig äußersten Masche der Rumpfvorderseite umgehängt, 31 - O. Dies resultiert in einer Verbindung der Vorderseite des linken Ärmels mit der Rumpfvorderseite.
   - Die linksseitig äußerste Masche der Rumpfhinterseite wird auf ihre gegenüberliegende Nadel des hinteren Nadelbetts H umgehängt, 30 - p.
Reihe R4:
   - Nadelbettversatz um eine Nadel nach rechts.
   - Die Randmasche der Hinterseite des linken Ärmels wird auf ihre gegenüberliegende Nadel des vorderen Nadelbetts V umgehängt, 29 - 30.
Reihe R5:
   - Nadelbettversatz um eine Nadel nach links.
   - Die Randmasche der Hinterseite des linken Ärmels wird auf die Nadel der linksseitig äußersten Masche der Rumpfhinterseite umgehängt, 30 - p. Dadurch erfolgt eine Verbindung der Hinterseite des linken Ärmels mit der Rumpfhinterseite.
   - Die Maschen der Rumpfhinterseite werden auf ihre gegenüberliegenden Nadeln des hinteren Nadelbetts H umgehängt, 24 - m, 26 - n, 28 - o.
Reihe R6:
   - Die Verbindungsnadel p der linksseitig äußersten Masche der Rumpfhinterseite und der Randmasche der Hinterseite des linken Ärmels, bildet unter Zuführung des Fadens mit dem Fadenführer 25 für die Rumpfrückseite die Verbindungsmasche.
   - Zudem ist die Nadelbelegung nach den bisher ausgeführten Operationen dargestellt. Auf dem vorderen Nadelbett befinden sich noch alle sechs Maschen des rechten Ärmels und die vier Maschen der Rumpfvorderseite. Auf dem hinteren Nadelbett befinden sich die vier Maschen der Rumpfhinterseite und die um zwei Maschen verminderten Maschen des linken Ärmels.
Reihe R7:
   - Die Verbindungsnadel O der linksseitig äußersten Masche der Rumpfvorderseite und der Randmasche der Vorderseite des linken Ärmels bildet unter Zuführung des Fadens mit dem Fadenführer 20 für die Rumpfvorderseite die Verbindungsmasche.
   - Zudem ist die Nadelbelegung gezeigt wie bei Reihe R6 beschrieben.
Reihe R8:
   - Die Fadenführer 20 und 25 werden durch den Schlitten aus dem Strickbereich bewegt.
Reihe R9:
   - Alle Maschen der Rumpfvorderseite werden auf ihre gegenüberliegenden Nadeln des hinteren Nadelbetts H umgehängt, L - 25, M - 27, N - 29,O - 31.
   - Die Randmasche der Vorderseite des rechten Ärmels wird auf ihre gegenüberliegende Nadel des hinteren Nadelbetts H umgehängt, K - 23.
Reihe R09:
   - Alle Maschen des Rumpfteils und des linken Ärmels befinden sich auf dem hinteren Nadelbett H und nehmen am Versatzvorgang teil.
   - Mit Ausnahme der Masche der Nadel K befinden sich alle Maschen des rechten Ärmels auf dem vorderen Nadelbett V.
Reihe R10:
   - Nadelbettversatz um eine Nadel nach rechts.
   - Die Randmasche der Vorderseite des rechten Ärmels wird auf ihre gegenüberliegende Nadel des vorderen Nadelbetts V umgehängt, 23 - 24.
Reihe R11:
   - Nadelbettversatz um drei Nadeln nach links.
   - Die Randmasche der Hinterseite des rechten Ärmels wird in die Nadel der rechtsseitig äußersten Masche der Rumpfhinterseite umgehängt, 22 - m. Dadurch erfolgt eine Verbindung der Hinterseite des rechten Ärmels und der Rumpfhinterseite.
   - Die rechtsseitig äußerste Masche der Rumpfvorderseite wird aufs vordere Nadelbett V umgehängt, 25 - K.
Reihe R12:
   - Nadelbettversatz 1 Nadel nach rechts.
   - Die Randmasche der Vorderseite des rechten Ärmels wird auf ihre gegenüberliegende Nadel im hinteren Nadelbett H umgehängt, 24 - 25.
Reihe R13:
   - Nadelbettversatz um eine Nadel nach links.
   - Die Randmasche der Vorderseite des rechten Ärmels wird auf die Nadel der rechtsseitig äußersten Masche der Rumpfvorderseite umgehängt, 25 - K. Dies bewirkt eine Verbindung der Vorderseite des rechten Ärmels mit der Rumpfvorderseite.
   - Alle Maschen der Rumpfvorderseite werden auf ihre gegenüberliegenden Nadeln im vorderen Nadelbett umgehängt, 27 - L, 29 - M, 31 - N.
Reihe R14:
   - Die Nadeln, welche noch keine Maschen für die Rumpfhinterseite gebildet haben, m - n - o, bilden unter Zuführung des Fadens mit dem Fadenführer 25 für die Rumpfhinterseite Maschen. Dabei verbindet die Masche der Nadel m die Hinterseite des rechten Ärmels mit der Rumpfhinterseite.
   - Zudem ist die Nadelbelegung nach den bisher ausgeführten Operationen gezeigt. Auf dem vorderen Nadelbett V befinden sich die vier Maschen des rechten Ärmels und die vier Maschen der Rumpfvorderseite. Auf dem hinteren Nadelbett H befinden sich die vier Maschen der Rumpfhinterseite und die vier Maschen des linken Ärmels.
Reihe R15:
   - Die Nadeln, welche noch keine Maschen für die Rumpfvorderseite gebildet haben, K - L - M, bilden unter Zuführung des Fadens mit dem Fadenführer 20 für die Rumpfvorderseite Maschen. Dabei verbindet die Masche der Nadel K die Vorderseite des rechten Ärmels mit der Rumpfvorderseite.
Reihe R16:
   - Alle Maschen der Rumpfvorderseite werden auf ihre gegenüberliegenden Nadeln des hinteren Nadelbetts H umgehängt, K - 25, L - 27, M - 29, N - 31.
   - Die Randmasche der Vorderseite des rechten Ärmels wird auf ihre gegenüberliegende Nadel des hinteren Nadelbetts H umgehängt, J - 23.
Reihe R016:
   - Alle Maschen des Rumpfteils und des linken Ärmels befinden sich auf dem hinteren Nadelbett H und nehmen am Versatzvorgang teil.
   - Mit Ausnahme der Masche der Nadel J befinden sich alle Maschen des rechten Ärmels auf dem vorderen Nadelbett V.
Reihe R17:
   - Nadelbettversatz um eine Nadel nach rechts.
   - Die Randmasche der Vorderseite des rechten Ärmels wird auf ihre gegenüberliegende Nadel des vorderen Nadelbetts V umgehängt, 23 - 22.
Reihe R18:
   - Nadelbettversatz um drei Nadeln nach links.
   - Die Randmasche der Hinterseite des rechten Ärmels wird in die rechtsseitig äußerste Masche der Rumpfhinterseite umgehängt, 20 - m.
      Dadurch entsteht eine Verbindung der Hinterseite des rechten Ärmels mit der Rumpfhinterseite.
   - Die rechtsseitig äußerste Masche der Rumpfvorderseite wird auf ihre gegenüberliegende Nadel des vorderen Nadelbetts V umgehängt, 25 - J.
Reihe R19:
   - Nadelbettversatz um eine Nadel nach rechts.
   - Die Randmasche der Vorderseite des rechten Ärmels wird auf ihre gegenüberliegende Nadel des hinteren Nadelbetts H umgehängt, 22 - 25.
Reihe R20:
   - Nadelbettversatz um eine Nadel nach links.
   - Die Randmasche der Vorderseite des rechten Ärmels wird auf die Nadel der rechtsseitig äußersten Masche der Rumpfvorderseite umgehängt, 25 - J. Dadurch entsteht eine Verbindung der Vorderseite des rechten Ärmels mit der Rumpfvorderseite.
   - Alle Maschen der Rumpfvorderseite werden auf ihre gegenüberliegenden Nadeln im vorderen Nadelbett umgehängt, 27 - K, 29 - L, 31 - M.
Reihe R21:
   - Die Verbindungsnadel m der rechtsseitig äußersten Masche der Rumpfhinterseite und der Randmasche der Hinterseite des rechten Ärmels bildet unter Zuführung des Fadens mit dem Fadenführer 25 für die Rumpfhinterseite die Verbindungsmasche.
   - Zudem ist die Nadelbelegung nach den bisher ausgeführten Operationen dargestellt. Auf dem vorderen Nadelbett V befinden sich die zwei Maschen des rechten Ärmels und die vier Maschen der Rumpfvorderseite. Auf dem hinteren Nadelbett H befinden sich die vier Maschen der Rumpfhinterseite und die vier Maschen des linken Ärmels.
Reihe R22:
   - Die Verbindungsnadel J der rechtsseitig äußersten Masche der Rumpfvorderseite und der Randmasche der Vorderseite des rechten Ärmels bildet unter Zuführung des Fadens mit dem Fadenführer 20 für die Rumpfvorderseite die Verbindungsmasche.
   - Zudem ist die Nadelbelegung gezeigt wie bei Reihe R21 beschrieben.
Reihe R23:
   - Die Fadenführer 20, 25 werden durch den Schlitten aus dem Strickbereich bewegt.
Reihe 24:
   - Die Randmasche der Rückseite des linken Ärmels wird auf ihre gegenüberliegende Nadel des vorderen Nadelbetts V umgehängt, q - 28.
   - Die Maschen der Rumpfhinterseite werden auf ihre gegenüberliegenden Nadeln des vorderen Nadelbetts V umgehängt, m - 20, n - 22, 0 - 24, P - 26.
Reihe R024:
   - Die Maschen des rechten Ärmels und des Rumpfteils befinden sich auf dem vorderen Nadelbett V. Mit Ausnahme der Masche der Nadel q befinden sich die Maschen des linken Ärmels auf dem hinteren Nadelbett H und nehmen an den Versatzbewegungen teil.
Reihe 25:
   - Nadelbettversatz um eine Nadel nach rechts.
   - Die Randmasche der Hinterseite des linken Ärmels wird auf ihre gegenüberliegende Nadel im hinteren Nadelbett H angehängt, 28 - 31.
Reihe R26:
   - Nadelbettversatz um drei Nadeln nach links.
   - Die Randmasche der Vorderseite des linken Ärmels wird auf die Nadel der linksseitig äußersten Masche der Rumpfvorderseite umgehängt, 33 - M. Dadurch erfolgt eine Verbindung der Vorderseite des linken Ärmels mit der Rumpfvorderseite.
   - Die linksseitig äußerste Masche der Rumpfhinterseite wird auf ihre gegenüberliegende Nadel des hinteren Nadelbetts H umgehängt, 26 - q.
Reihe R27:
   - Nadelbettversatz um eine Nadel nach rechts.
   - Die Randmasche der Hinterseite des linken Ärmels wird auf ihre gegenüberliegende Nadel des vorderen Nadelbetts V umgehängt, 31 - 26.
Reihe R28:
   - Nadelbettversatz um eine Nadel nach links.
   - Die Randmasche der Hinterseite des linken Ärmels wird auf die Nadel der linksseitig äußersten Masche der Rumpfhinterseite umgehängt, 26 - q. Dadurch erfolgt eine Verbindung der Hinterseite des linken Ärmels mit der Rumpfhinterseite.
   - Die Maschen der Rumpfhinterseite werden auf ihre gegenüberliegenden Nadeln des hinteren Nadelbetts H umgehängt, 20 - n, 22 - 0, 24 - p.
Reihe R29:
   - Die Nadeln, welche noch keine Maschen für die Rumpfhinterseite gebildet haben, o - p - q, bilden unter Zuführung des Fadens mit dem Fadenführer 25 für die Rumpfhinterseite Maschen. Dabei verbindet die Masche der Nadel q die Hinterseite des rechten Ärmels mit der Rumpfhinterseite.
   - Zudem ist die Nadelbelegung nach den bisher ausgeführten Operationen gezeigt. Auf dem vorderen Nadelbett V befinden sich zwei Maschen des rechten Ärmels und die vier Maschen der Rumpfvorderseite. Auf dem hinteren Nadelbett H befinden sich die vier Maschen der Rumpfhinterseite und die 2 Maschen des linken Ärmels.
Reihe R30:
   - Die Nadeln, welche noch keine Maschen für die Rumpfvorderseite gebildet haben, K - L - M, bilden unter Zuführung des Fadens mit dem Fadenführer 20 für die Rumpfvorderseite Maschen. Dabei verbindet die Masche der Nadel M die Vorderseite des rechten Ärmels mit der Rumpfvorderseite.
Reihe R31:
   - Die Maschen der Rumpfhinterseite werden auf ihre gegenüberliegenden Nadeln des vorderen Nadelbetts V umgehängt, n - 20, o - 22, p - 24, q - 26.
   - Die Randmasche der Hinterseite des linken Ärmels wird auf ihre gegenüberliegende Nadel des vorderen Nadelbetts V umgehängt, r - 28.
In diesem Ablauf sind:
   - 2 Maschenreihen für die Rumpfvorderseite gebildet worden.
   - 2 Maschenreihen für die Rumpfhinterseite gebildet worden.
   - 2 Maschen der Vorderseite des linken Ärmels mit der Rumpfvorderseite verbunden worden.
   - 2 Maschen der Hinterseite des linken Ärmels mit der Rumpfrückseite verbunden worden.
   - 2 Maschen der Vorderseite des rechten Ärmels mit der Rumpfvorderseite verbunden worden.
   - 2 Maschen der Hinterseite des rechten Ärmels mit der Rumpfrückseite verbunden worden.

Die Fadenführer 20,25 sind wieder in ihrer Startposition.

Dieser Ablauf gemäß der Reihen R2 - R31 wird solange wiederholt, bis alle Maschen des linken und rechten Ärmels mit der Rumpfvorder- und Hinterseite verbunden sind oder das hintere Nadelbett H die linke Endposition seines Versatzweges erreicht hat. Sobald das Ende des Versatzwegs erreicht ist, werden alle Maschen die sich auf Nadeln des hinteren Nadelbetts H befinden, auf ihre gegenüberliegenden Nadeln des vorderen Nadelbetts umgehängt und das hintere Nadelbett in die Position eines Nadelabstands von der rechten Versatzendposition bewegt. Wenn das hintere Nadelbett H diese Position erreicht hat, werden die Maschen, welche sich vor der Rückstellbewegung des hinteren Nadelbetts H auf diesem befunden haben, von den Nadeln des vorderen Nadelbetts V auf ihre gegenüberliegenden Nadeln des hinteren Nadelbetts H umgehängt, und der Strickablauf geht ab der Strickreihe weiter, in der er wegen der linken Versatzendstellung des hinteren Nadelbetts H unterbrochen wurde.

Bei der Verwendung einer Flachstrickmaschine, deren vorderes Nadelbett V eine Versatzbewegung ausführt, ist die Anzahl der Strickreihen identisch mit dem dargestellten Ablauf, die Maschen sind aber spiegelbildlich zu diesem auf dem vorderen und hinteren Nadelbett V, H angeordnet.

Bei der Verwendung einer Flachstrickmaschine, bei welcher die Fadenführer entgegen der Bewegungsrichtung des Schlittens verschoben werden können, entfallen die Reihen R8 und R23 des gezeigten Ablaufs.

Figur 3 zeigt den Strickablauf der Ärmelverbindung mit dem Rumpfteil entsprechend einer zweiten Ausgestaltung der Erfindung, unter Verwendung einer Flachstrickmaschine mit zwei sich gegenüber angeordneten Nadelbetten V, H und Transferelementbetten, die so über den Nadelbetten V, H angeordnet sind, dass die darin gelagerten Transferelemente Maschen von Nadeln dieses Nadelbetts V, H übernehmen und auch wieder an Nadeln dieses Nadelbetts V, H übergeben können. In jedem Transferelementbett befinden sich so viele Transferelemente wie sein Korrespondenznadelbett Nadeln hat. Die Transferelementbetten sind in ihrer Mitte geteilt, und jede Hälfte kann von der Mitte weg und zu dieser hin bewegt werden. Jedes Transferelement kann unabhängig von den anderen Transferelementen in Tätigkeit gebracht werden.

Das Gestrick wird beispielsweise identisch zur Fig. 2 mit jeder zweiten Nadel auf dem vorderen und hinteren Nadelbett V, H gebildet, und jede Maschen bildende Nadel hat eine leere Nadel gegenüber, es könnte aber auch mit allen Nadeln des vorderen und hinteren Nadelbetts gestrickt werden. Der Strickablauf ist in den Reihen R dargestellt:
Reihe R0:
   - Der Schlauch des rechten Ärmels wurde auf dem vorderen Nadelbett mit den Nadeln I, J, K und auf dem hinteren Nadelbett mit den Nadeln i, j, k gebildet.
   - Der Schlauch des Rumpfteils wurde auf dem vorderen Nadelbett mit den Nadeln L, M, N, 0 und auf dem hinteren Nadelbett mit den Nadeln I, m, n, o gebildet.
   - Der Schlauch des linken Ärmels wurde auf dem vorderen Nadelbett mit den Nadeln P, Q, R und auf dem hintern Nadelbett mit den Nadeln p, q, r, gebildet.
Reihe R1:
   - Die beiden Hälften des Transferelementbetts über dem vorderen Nadelbett V und die beiden Hälften des Transferelementbetts über dem hinteren Nadelbett H werden in ihre äußerste Versatzposition gebracht.
   - Die Maschen der Nadeln der Hinterseite des linken und rechten Ärmels werden auf die ihnen zugeordneten Transferelemente über dem hinteren Nadelbett umgehängt, p - T8, q - T10, r - T12, i - T2, j - T 4, k - T6.
   - Die Maschen der Nadeln der Vorderseite des linken und rechten Ärmels werden auf die ihnen zugeordneten Transferelemente über dem vorderen Nadelbett V umgehängt, P - T7, Q - T9, R - T11, I-T1, J - T3, K - T5.
Reihe R2:
   - Alle Transferelementbetten werden um 2 Nadeln zur Maschinenmitte hin versetzt.
   - Die Randmaschen der Hinterseite des rechten und linken Ärmels werden auf die Nadeln der rechtsseitig und linksseitig äußersten Maschen der Rumpfhinterseite umgehängt, T6 - I, T8 - o.
   - Die Randmaschen der Vorderseite des rechten und linken Ärmels werden auf die Nadeln der rechtsseitig und linksseitig äußersten Maschen der Rumpfvorderseite umgehängt, T5 - L, T7 - O.
Reihe R3:
   - Mit allen Nadeln der Rumpfhinterseite o - 1 werden mit dem Fadenführer 25 der Rumpfhinterseite Maschen gebildet und mit allen Nadeln der Rumpfvorderseite O - L werden mit dem Fadenführer 20 der Rumpfvorderseite ebenfalls Maschen gebildet.
   - Die Ärmelmaschen sind auf den Nadeln l, o, L, 0 mit den Rumpfmaschen verbunden worden.
Reihe R4:
   - Alle Transferelementbetten werden um zwei Nadeln zur Maschinenmitte hin versetzt.
   - Die Randmaschen der Hinterseite des rechten und linken Ärmels werden auf die Nadeln der rechtsseitig und linksseitig äußersten Maschen der Rumpfhinterseite umgehängt, T4 -l, T10 - o.
   - Die Randmaschen der Vorderseite des rechten und linken Ärmels werden auf die Nadeln der rechtsseitig und linksseitig äußersten Maschen der Rumpfvorderseite umgehängt, T3 - L, T9 - O.
   - Mit allen Nadeln der Rumpfhinterseite I - o werden mit dem Fadenführer 25, der Rumpfhinterseite, Maschen gebildet und mit allen Nadeln der Rumpfvorderseite L - O werden mit dem Fadenführer 20, der Rumpfvorderseite, ebenfalls Maschen gebildet.
   - Die Ärmelmaschen sind auf den Nadeln I, o, L, O mit den Rumpfmaschen verbunden worden.
In diesem Ablauf sind:
   - 2 Maschenreihen für die Rumpfvorderseite gebildet worden.
   - 2 Maschenreihen für die Rumpfhinterseite gebildet worden.
   - 2 Maschen der Vorderseite des linken Ärmels mit der Rumpfvorderseite verbunden worden.
   - 2 Maschen der Hinterseite des linken Ärmels mit der Rumpfrückseite verbunden worden.
   - 2 Maschen der Vorderseite des rechten Ärmels mit der Rumpfvorderseite verbunden worden.
   - 2 Maschen der Hinterseite des rechten Ärmels mit der Rumpfrückseite verbunden worden.
   - die Fadenführer 20,25 wieder in ihrer Startposition.

Dieser Ablauf R2 -R5 wird solange wiederholt, bis alle Maschen des linken und rechten Ärmels mit der Rumpfvorder- und Hinterseite verbunden sind, oder die Transferelementbetten ihre Mittenposition erreicht haben. Sobald diese Mittenposition erreicht ist, werden alle Maschen die sich auf den Transferelementen fürs hintere Nadelbett befinden auf die jeweiligen Korrespondenznadeln des hinteren Nadelbetts und die Maschen auf den Transferelementen fürs vordere Nadelbett auf ihre jeweiligen Korrespondenznadeln des vorderen Nadelbetts umgehängt.

Die beiden Hälften des Transferelementebetts über dem vorderen Nadelbett V und die beiden Hälften des Transferelementebetts über dem hinteren Nadelbett H werden in ihre äußerste Versatzposition gebracht. Die sich auf Nadeln des hinteren Nadelbetts befindenden Maschen der Hinterseite des linken und rechten Ärmels werden auf ihre Korrespondenztransferelemente fürs hintere Nadelbett H und die sich auf Nadeln des vorderen Nadelbetts V befindenden Maschen der Vorderseite des linken und rechten Ärmels auf ihre Korrespondenztransferelemente fürs vordere Nadelbett V umgehängt. Der Strickablauf geht ab der Strickreihe weiter, in der er wegen der Mittenposition der Transferelementbetten unterbrochen wurde.

## Patentansprüche

1. Verfahren zur Herstellung eines mit Ärmeln (3, 4) versehenen Kleidungsstücks auf einer Flachstrickmaschine mit mindestens zwei Nadelbetten (V, H) als Schlauch-Rund-Fertiggestrick, wobei die beiden Ärmel (3, 4) und das Rumpfteil (2) zunächst mit getrennten Fadenführern (20, 30, 40) als schlauchförmige Gestricke gefertigt werden und vor der Anbindung der Ärmel (3, 4) an das Rumpfteil (2) mittels einer Umhängetechnik das Rumpfteil (2) bis zu der Länge gebildet wird, ab welcher die Ärmel (3, 4) mit ihm verbunden werden müssen, und die Ärmel (3, 4) in ihrer vollständigen Länge und Form gebildet werden, **dadurch gekennzeichnet, dass** das Rumpfteil (2) und die Ärmel (3, 4) auf denselben Nadelbetten (V, H) gebildet werden und dass die Ärmel (3, 4) vor dem Anbindungsvorgang zunächst vom Rumpfteil (2) entfernt gebildet werden, und wenn sie in ihrer vollständigen Länge fertig gestrickt sind, mittels Umhängetechnik soweit in Richtung auf das Rumpfteil (2) bewegt werden, bis sie sich mit ihren innersten Maschen auf den Nadeln befinden, die links bzw. rechts unmittelbar auf die vom Rumpfteil belegten Nadeln folgen.

2. Verfahren nach Anspruch 1, **dadurch gekennzeichnet, dass** während des Anbindens der Ärmel (3, 4) die Rumpfvorderseite (2') und die Rumpfhinterseite (2") als flächige Gestricke auf gegenüberliegenden Nadelbetten (V, H) gebildet werden.

3. Verfahren nach Anspruch 1 oder 2, **dadurch gekennzeichnet, dass** beim Anbinden der Ärmel (3, 4) an das Rumpfteil (2) mittels einer Umhängetechnik nur die die Verbindung bewirkenden Randmaschen der Ärmel am Umhängevorgang beteiligt werden.

4. Verfahren nach Anspruch 2 oder 3, **dadurch gekennzeichnet, dass** im Bereich zwischen dem Beginn der Ärmelanbindung und der Schulter (S) jeweils folgende Ärmelmaschen auf Nadeln umgehängt werden, welche Maschen der Rumpfvorderseite (2') oder der Rumpfhinterseite (2") tragen:
a. Die der Rumpfvorderseite (2') nächste Masche der Vorderseite des linken Ärmels (3) auf die linksseitig äußerste Masche der Rumpfvorderseite (2');
b. Die der Rumpfhinterseite (2") nächste Masche der Hinterseite des linken Ärmels (3) auf die linksseitig äußerste Masche der Rumpfhinterseite (2");
c. Die der Rumpfvorderseite nächste Masche der Vorderseite des rechten Ärmels (4) auf die rechtsseitig äußerste Masche der Rumpfvorderseite (2');
d. Die der Rumpfhinterseite (2") nächste Masche der Hinterseite des rechten Ärmels auf die rechtsseitig äußerste Masche der Rumpfhinterseite (2").

5. Verfahren nach einem der vorhergehenden Ansprüche, **dadurch gekennzeichnet, dass** mit allen Nadeln, die Maschen der Rumpfvorderseite (2') tragen und mit allen Nadeln, die Maschen der Rumpfrückseite (2") tragen, jeweils zumindest eine Maschenreihe gebildet wird, bevor erneut Ärmelmaschen zu Maschen der Rumpfvorderseite (2') und/oder Rumpfhinterseite (2") dazugehängt werden.

6. Verfahren nach einem der vorhergehenden Ansprüche, **dadurch gekennzeichnet, dass** beim Erreichen der Schulter (3) die Rumpfvorderseite (2') und die Rumpfhinterseite (2") mittels Ketteltechnik verbunden werden.

7. Verfahren nach Anspruch 6, **dadurch gekennzeichnet, dass** mit Nadeln im vorderen und hinteren Nadelbett (V, H), die nach dem Kettelvorgang noch mit Maschen belegt sind, ein Kragen gebildet wird.

8. Verfahren nach einem der vorhergehenden Ansprüche, **dadurch gekennzeichnet, dass** beim Anbinden der Ärmel (3, 4) die Ärmelmaschen von Nadel zu Nadel umgehängt werden.

9. Verfahren nach einem der vorhergehenden Ansprüche 1 bis 7, **dadurch gekennzeichnet, dass** beim Anbinden der Ärmel (3, 4) die Ärmelmaschen über Transferelemente umgehängt werden.

## Claims

1. Method for producing a piece of clothing equipped with sleeves (3, 4) on a flat knitting machine with at least two needle beds (V, H), as a finished hose/wrap knit, whereby the two sleeves (3, 4) and the body section (2) are first produced with separate thread guides (20, 30, 40) as hose-shaped knits, and the body section (2) is formed by means of a transfer technique up to a length of said body section (2) at which the sleeves (3, 4) have to be connected with the same, and the sleeves (3, 4) are formed in their complete length and shape prior to affixing said sleeves (3, 4), **characterised in that** the body section (2) and the sleeves (3, 4) are formed on the same needle beds (V, H), and **in that** the sleeves (3, 4) are first formed separate from the body section (2) prior to the connection process, and are then moved, once knitted to their complete length, by means of a transfer technique so far in the direction of the body section (2) until they are located with their innermost stitches on those needles that directly follow the left or right needle taken up by the body section.

2. Method according to claim 1, **characterised in that** the front body side (2') and the rear body side (2") are formed as spatial knits on opposing needle beds (V, H) whilst connecting the sleeves (3, 4).

3. Method according to claim 1 or 2, **characterised in that** only the edge stitches of the sleeves effecting the connection are involved in the transfer process when connecting the sleeves (3, 4) to the body section (2) by means of a transfer technique.

4. Method according to claim 2 or 3, **characterised in that** relevant subsequent sleeve stitches are moved to needles bearing stitches of the front body side (2') or the rear body side (2") in the area between the start of the sleeve connection and the shoulder (S):
a. The stitch of the front of the left sleeve (3) nearest to the front body side (2') to the outermost left stitch of the front body side (2');
b. the stitch of the rear of the left sleeve (3) nearest to the rear body side (2") to the outermost left stitch of the rear body side (2");
c. the stitch of the front of the right sleeve (4) nearest to the front body side to the outermost right stitch of the front body side (2");
d. the stitch of the rear of the right sleeve nearest to the rear body side (2") to the outermost right stitch of the rear body side (2").

5. Method according to one of the preceding claims, **characterised in that** at least one row of stitches each is formed with all needles that hold the stitches of the front body side (2') and with all needles that hold the stitches of the rear body side (2"), before sleeve stitches are once more joined to stitches of the front body side (2') and/or the rear body side (2").

6. Method according to one of the preceding claims, **characterised in that** the front body side (2') and the rear body side (2") are connected by means of a linking technique upon reaching the shoulder (3).

7. Method according to claim 6, **characterised in that** a collar is formed with those needles of the front and rear needle beds (V, H) that still hold stitches following the linking process.

8. Method according to one of the preceding claims, **characterised in that** the sleeve stitches are moved from needle to needle when connecting the sleeves (3, 4).

9. Method according to one of the preceding claims 1 to 7, **characterised in that** the sleeve stitches are moved via transfer elements when connecting the sleeves (3, 4).

## Revendications

1. Procédé de fabrication d'un vêtement à manches (3,4) sur un métier à tricoter rectiligne ayant au moins deux fontures (V, H) sous la forme d'un tricot fini tubulaire-circulaire, dans lequel on produit sous la forme de tricots tubulaires les manches (3, 4) et la partie (2) de tronc d'abord par des guide-fils (20, 30, 40) distincts et on forme, avant d'attacher les manches (3, 4) à la partie (2) de tronc, au moyen d'une technique de report, la partie (2) de tronc jusqu'à la longueur à partir de laquelle les manches doivent lui être reliées et on forme les manches (3, 4) à leur longueur et forme complètes, **caractérisé en ce qu'**on forme la partie (2) de tronc et les manches (3, 4) sur les mêmes fontures (V, H) et **en ce qu'**on forme les manches (3, 4) avant l'opération d'attache, d'abord loin de la partie (2) de tronc et, lorsqu'elles sont finies de tricotage à leur longueur complète, on les déplace au moyen de la technique de report en direction de la partie (2) de tronc jusqu'à ce qu'elles se trouvent, par leurs mailles les plus à l'intérieur, sur les aiguilles qui suivent, à gauche et à droite, directement les aiguilles occupées par la partie de tronc.

2. Procédé suivant la revendication 1, **caractérisé en ce que**, pendant qu'on attache les manches (3, 4), on forme le côté (2') avant du tronc et le côté (2") arrière du tronc sous la forme de tricots rectilignes sur des fontures (V, H) opposées.

3. Procédé suivant la revendication 1, **caractérisé en ce que**, lorsqu'on attache les manches (3, 4) à la partie (2) de tronc, au moyen d'une technique de report, seules les mailles de bord, provoquant la liaison des manches, participent à l'opération de report.

4. Procédé suivant la revendication 2 ou 3, **caractérisé en ce que**, dans la partie comprise entre le début de l'endroit où sont attachées les manches et l'épaule (5), on reporte respectivement des mailles de manche suivantes sur des aiguilles qui portent des mailles du côté (2') avant du tronc ou du côté (2") arrière du tronc :
a. la maille, la plus proche du côté (2") avant du tronc, du côté avant de la manche (3) gauche sur la maille, la plus à l'extérieur du côté gauche, du côté (2") avant du tronc ;
b. la maille, la plus proche du côté (2") arrière du tronc, du côté arrière de la manche (3) gauche sur la maille, la plus à l'extérieur du côté gauche, du côté (2") arrière du tronc ;
c. la maille, la plus proche du côté avant du tronc, du côté avant de la manche (4) droite sur la maille, la plus à l'extérieur du côté droit, du côté (2") avant du tronc ;
d. la maille, la plus proche du côté (2") arrière du tronc, du côté arrière de la manche droite sur la maille, la plus à l'extérieur du côté droit, du côté (2') arrière du tronc.

5. Procédé suivant l'une des revendications précédentes, **caractérisé en ce que**, avec toutes les aiguilles, qui portent des mailles du côté (2") avant du tronc, et avec toutes les aiguilles qui portent des mailles du côté (2') arrière du tronc, on forme respectivement au moins une rangée de mailles avant de reporter à nouveau des mailles de manche en des mailles du côté (2') avant du tronc et/ou du côté (2") arrière du tronc.

6. Procédé suivant l'une des revendications précédentes, **caractérisé en ce que**, lorsqu'on atteint l'épaule (3), on relie le côté (2') avant du tronc et le côté (2") arrière du tronc au moyen d'une technique de remaillage.

7. Procédé suivant l'une des revendications précédentes, **caractérisé en ce qu'**on forme un col par des aiguilles des fontures (V, H) avant et arrière, aiguilles qui sont occupées encore par des mailles après le remaillage.

8. Procédé suivant l'une des revendications précédentes, **caractérisé en ce que**, lorsqu'on attache les manches (3, 4), on reporte les mailles de manche d'aiguille à aiguille.

9. Procédé suivant l'une des revendications précédentes 1 à 7, **caractérisé en ce que**, lorsqu'on attache les manches (3, 4), on reporte les mailles de manche par des éléments de transfert.
